# EUROPÄISCHE PATENTSCHRIFT

(11) **EP 3 574 144 B1**
(45) Veröffentlichungstag und Bekanntmachung des Hinweises auf die Patenterteilung: **17.04.2024**
(21) Anmeldenummer: 18700287.8
(22) Anmeldetag: 11.01.2018
(51) Int. Cl.: D21H 23/48, B05C 5/00

(54) **VORHANG-AUFTRAGSWERK UND VERFAHREN ZUM AUFTRAGEN EINES AUFTRAGSMEDIUMS**
CURTAIN COATER AND PROCESS FOR APPLICATION OF AN APPLICATION MEDIUM
DISPOSITIF DE REVETEMENT PAR RIDEAU ET PROCEDE POUR APPLIQUER UN MATERIAU DE REVETEMENT

(30) Priorität: 25.01.2017 DE 102017101373
(43) Veröffentlichungstag der Anmeldung: 04.12.2019
(73) Patentinhaber: Voith Patent GmbH, 89522 Heidenheim (DE)
(72) Erfinder: SASA, Tadashi, Tokyo 104-0051 (JP); HIRANO, Akio, Chiba-ken 270-2223 (JP); KOHNO, Hiroyuki, Asakamachi Fukushima 963-0111 (JP); HENNINGER, Christoph, 89522 Heidenheim (DE); FRÖHLICH, Uwe, 89231 Neu-Ulm (DE); KATANO, Toshihiro, Tokyo 104-0028 (JP)
(74) Vertreter: Voith Patent GmbH - Patentabteilung
(86) Internationale Anmeldenummer: PCT/EP2018/050622
(87) Internationale Veröffentlichungsnummer: WO 2018/137932

(56) Entgegenhaltungen:
- EP-A1- 1 538 263
- EP-A2- 1 208 917
- EP-A2- 1 525 924
- DE-A1- 10 242 012
- DE-A1-102008 040 405
- DE-A1-102008 040 419

## Beschreibung

Die Erfindung betrifft ein Vorhang Auftragswerk gemäß dem Oberbegriff des Anspruchs 1 sowie ein Verfahren zur Beschichtung einer laufenden Materialbahn, insbesondere einer Faserstoffbahn gemäß dem Oberbegriff des Anspruchs 10.

Bei der Herstellung von Faserstoffbahnen wie Papier- oder Kartonbahnen wird zur Verbesserung der Oberflächeneigenschaften häufig eine Beschichtung, ein sogenannter Strich auf eine oder beide Seiten der Materialbahn aufgetragen. Hierfür hat in den letzten Jahren das Beschichten mittels eines Vorhangauftragswerks etabliert. Dabei wird aus einer Düse ein dünner Vorhang eines flüssigen oder pastösen Mediums unter Einfluss der Schwerkraft auf die Materialbahn abgelegt.

Um einen möglichst gleichmäßigen Auftrag des Beschichtungsmediums zu gewährleisten, muss eine Störung des dünnen Vorhangs weitgehend vermieden werden.

Besonders anfällig ist ein solcher Vorhang für Luftströmungen. Speziell bei Anwendungen, bei denen eine große Vorhanghöhe benötigt oder gewünscht wird, bzw. bei niedrigen Durchflussmengen an Streichfarbe ist der Vorhang besonders empfindlich.

Luftströmungen entstehen im Umfeld einer Papiermaschine an vielen Stellen.

So wird zum Beispiel durch die Materialbahn selbst Schleppluft mitgeführt, welche den Vorhang stören kann. Zur Entfernung solcher Luftgrenzschichten sind aus dem Stand der Technik verschiedene Vorrichtungen zur Luftgrenzschicht-Entfernung bekannt. Exemplarisch seien hierzu die DE 10 2008 040 419 sowie die DE 10 2008 040 405 angeführt.

Jedoch treten auch eine Vielzahl Luftströmungen auf, die nicht durch die bewegte Materialbahn induziert sind. Ursachen solcher Strömungen können bewegte Teile der Maschine sein, aber auch die Hallenbelüftung oder die Bewegungen des Bedienpersonals. Um derartige Luftströmungen vom Vorhang fern zu halten, wurden in der Vergangenheit die Vorhang Auftragswerke eingehaust, wie z.B. in der EP 1 538 263 gezeigt . Eine solche Einhausung weist jedoch einige Nachteile auf. Zum einen muss die Einhausung relativ groß ausgeführt werden, damit das Bedienpersonal zur Kontrolle und Wartung Zugang zu dem Auftragswerk haben kann. Eine solche große Einhausung erfordert nicht nur einen entsprechend großen Platz in der Maschinenhalle, sondern ist zudem auch mit signifikanten Kosten verbunden. Weiterhin ist nachteilig, dass bei der Wartung und Kontrolle das Bedienpersonal die Einhausung betreten muss. Hier besteht die Gefahr, dass durch die Bewegungen des Bedienpersonals Luftströmungen innerhalb der Einhausung erzeugt werden, welche den Vorhang stören können.

Aufgabe der vorliegenden Erfindung ist es somit, ein Vorhang Auftragswerk vorzuschlagen, bei dem der Vorhang selbst bei einer größeren Vorhanghöhe bzw. einer geringeren Auftragsmenge an Auftragsmedium weitgehend unbeeinträchtigt von Luftströmungen bleibt.

Eine weitere Aufgabe der Erfindung ist es, eine Wartung und Kontrolle des Vorhang-Auftragswerks zu ermöglichen, so dass der Vorhang durch die Bewegungen des Bedienpersonals gar nicht oder nur in sehr geringem Maß beeinflusst wird.

Die Aufgabe wird vollständig gelöst durch ein Vorhang Auftragswerk gemäß dem Kennzeichen des Anspruchs 1, sowie ein Verfahren zur Beschichtung einer laufenden Materialbahn gemäß dem Kennzeichen des Anspruchs 10.

Dabei ist ein Vorhang-Auftragswerk vorgesehen zum Auftragen eines flüssigen oder pastösen Auftragsmediums auf zumindest eine Oberfläche einer laufenden Materialbahn, insbesondere einer Faserstoffbahn.

Das Vorhang-Auftragswerk umfasst eine Auftragsdüse, insbesondere eine Schlitzdüse, die geeignet ist, einen ein- oder mehrlagigen Vorhang unter Schwerkrafteinfluss und ggf. Einfluss weiterer Kräfte auf die Oberfläche der Materialbahn abzugeben. Weiterhin umfasst das Vorhang-Auftragswerk eine Abstreifvorrichtung, die geeignet ist, mit der Materialbahn mitgeführte Schleppluft vom Vorhang fern zu halten. Erfindungsgemäß ist zumindest eine weitere Sperrvorrichtung vorgesehen, welche dazu geeignet ist, Luftbewegungen der Umgebungsluft vom Vorhang fern zu halten.

Die erfindungsgemäße weitere Sperrvorrichtung gewährleistet, dass der Vorhang selbst bei einer größeren Vorhanghöhe weitgehend unbeeinträchtigt von Luftströmungen bleibt.

Bei der Ausführung sowie der Anordnung der weiteren Sperrvorrichtung hat man, wie später noch ausgeführt, vielfältige Möglichkeiten, so dass sich das Vorhang-Auftragswerk so den Gegebenheiten der Einbausituation, des Laufs der Materialbahn etc. anpassen lässt, dass eine Wartung und Kontrolle des Vorhang-Auftragswerks einfach möglich ist, ohne dass der Vorhang durch die Bewegungen des Bedienpersonals signifikant beeinflusst wird.

Insbesondere kann es durch die Erfindung möglich sein, auf die sonst übliche komplette Einhausung des Vorhang-Auftragswerks zusammen mit einem Teil der laufenden Materialbahn zu verzichten. Dies vereinfacht die Konstruktion und den Einbau des Vorhang-Auftragswerks eine Beschichtungsanlage signifikant, und reduziert zudem deutlich die anfallenden Kosten.

Generell können als Auftragsdüse alle üblichen, im Bereich des Vorhang-Auftrags üblichen Düsen verwendet werden. Die wahrscheinlich häufigsten Typen sind zum einen die sogenannten "Slot-dies', bei denen das Auftragsmedium aus einem in der Regel maschinenbreiten Schlitz austritt, und frei auf die Materialbahn fallen kann. Zum anderen kommen auch oft sogenannte ,Slide-dies' zum Einsatz. Bei dieser Art Auftragsdüse läuft das Auftragsmedium erst eine gewisse Strecke über eine schiefe Fläche, bevor es im freien Fall auf die Materialbahn trifft.

Auch können die Auftragsdüsen im Rahmen dieser Erfindung zum Auftrag von ein- oder mehrlagigen Vorhängen geeignet sein.

Die Erfindung ist jedoch nicht auf diese Düsenarten beschränkt.

Vorteilhafte Ausführungen der Erfindung werden in den Unteransprüchen beschrieben.

So kann beispielsweise vorgesehen sein, dass der Abstand der Öffnung der Auftragsdüse von der Materialbahn zumindest 100mm, bevorzugt zumindest 200 mm, besonders bevorzugt zumindest 300mm beträgt. Bei einer derartigen Ausführung ist die Fallhöhe des Vorhangs beim Vorhang-Auftrag vergleichsweise sehr groß. Der Vorhang ist hier auch sehr anfällig für Störungen, insbesondere für Luftbewegungen der Umgebungsluft. Die vorteilhafte Wirkung der Erfindung ist bei einer solchen Ausführung besonders groß.

Weiterhin kann vorteilhafterweise vorgesehen sein, dass die zumindest eine weitere Sperrvorrichtung in Laufrichtung der Materialbahn vor der Auftragsdüse angeordnet ist.

In einer besonders vorteilhaften Ausführung kann vorgesehen sein, dass der Abstand der weiteren Sperrvorrichtung zur Auftragsdüse weniger als 150cm, insbesondere weniger als 100cm, besonders bevorzugt zwischen 80cm und 50cm beträgt. Hierdurch kann beispielsweise die Gefahr reduziert werden, dass im Raum zwischen dem weiteren Sperrwerk und der Vorhang-Auftragswerk Luftbewegungen generiert werden, die sich störend auf den Vorhang auswirken können.

Insbesondere kann durch eine solche nahe Anordnung vermieden werden, dass sich während des Betriebs Bedienpersonal zwischen der weiteren Sperrvorrichtung und dem Vorhang-Auftragswerk aufhalten kann.

In einer bevorzugten Ausführung kann beispielsweise vorgesehen sein, dass die zumindest eine weiteren Sperrvorrichtung eine Platte umfasst, welche an oder in unmittelbarer Nähe der Auftragsdüse befestigt ist, und sich im Wesentlichen parallel zum Vorhang erstreckt. Eine solche Platte kann in Laufrichtung der Materialbahn betrachtet, vor oder nach dem Vorhang angebracht sein. In einer weiteren, besonders bevorzugten Ausführung kann auch noch eine weitere Platte vorgesehen sein, welche an oder in unmittelbarer Nähe der der Auftragsdüse befestigt ist. In dem Fall wird häufig die eine Platte vor, und die weitere Platte nach dem Vorhang vorgesehen sein. Insbesondere kann vorgesehen sein, dass eine oder beide dieser Platten in einem Abstand zum Vorhang von weniger als 100mm, bevorzugt weniger als 50 mm vorgesehen sind.

In dieser Ausführung der Erfindung ist eine extrem kompakte Bauweise des Vorhangauftragswerks möglich.

Es ist vorgesehen, dassdie weitere Sperrvorrichtung Mittel zur Erzeugung eines Luftschildes aufweisen, umfassend eine oder mehrere Luftdüsen.

Insbesondere kann auch vorgesehen sein, dass die Strömungsrichtung der Luft des Luftschildes eine Komponente aufweist, die von der Auftragsdüse weg weist und/oder eine Komponente aufweist, die von der Materialbahn weg weist.

Die Sperrwirkung der weiteren Sperrvorrichtung wir in diesen Ausführungen dadurch realisiert, dass gezielt eine Luftströmung erzeugt wird, welche jedoch so gerichtet ist, dass sie den Vorhang nicht stört. Häufig wird die Platzierung einer solchen Sperrvorrichtung nicht ganz so nah am Vorhang möglich sein, wie die Ausführung als Platte, um Störungen des Vorhangs durch den Luftschild selbst zu vermeiden. Die Luftströmung des Luftschildes sollte dabei so stark bemessen sein, dass die Luftbewegungen der Umgebungsluft, welche beispielsweise durch die Bewegung des Bedienpersonals erzeugt werden, nicht durch den Luftschild hindurch dringen.

Zur Erfüllung einer größtmöglichen Sperrwirkung wird sich der Luftschild häufig zumindest über die Breite der Materialbahn, bzw. die Breite des Vorhangs erstrecken, oder noch ein wenig darüber hinausgehen.

Da die benötigten Luftmengen und -geschwindigkeiten je nach Einbau- und Betriebsbedingungen stark unterschiedlich sein können, können in besonders vorteilhaften Ausführungen Mittel zur Steuern bzw. Regeln der Luftmenge und/oder Luftgeschwindigkeit vorgesehen sein. Somit hat der Betreiber die Möglichkeit den Luftschild optimal einzustellen.

Ein weiterer großer Vorteil dieses Luftschildes ist es, dass das Bedienpersonal zu Reparatur- bzw. Wartungsarbeiten den Luftschild einfach abschalten kann, oder auch einfach durch den Luftschild hindurch greifen kann. Eine gegebenenfalls aufwändige Demontage einer fest installierten starren Vorrichtung kann so entfallen.

So kann beispielsweise zur Probennahme von Auftragsmedium aus dem Vorhang ein geeignetes Auffanggefäß oder Probenträger durch den Luftschild hindurch zum Vorhang geführt werden. Hierzu muss weder der Auftragsprozess unterbrochen, noch der Luftschild ausgeschaltet werden.

In einer weiteren vorteilhaften Ausführung kann vorgesehen sein, dass die zumindest eine weitere Sperrvorrichtung zumindest zwei Luftdüsen zur Erzeugung jeweils eines Luftschilds umfasst, wobei eine der Luftdüsen vor und eine weitere Luftdüse nach dem Vorhang vorgesehen sind. (Betrachtet in Laufrichtung der Materialbahn). Dabei weist die Strömungsrichtung der Luft der zumindest zwei Luftschilde jeweils eine Komponente auf, die zu der Materialbahn hin gerichtet ist.

Hierbei sind die beiden Luftdüsen vorteilhafterweise nahe am Vorhang angebracht, Insbesondere kann vorgesehen sein, dass eines oder beide dieser Luftschilde in einem Abstand zum Vorhang von weniger als 100mm, bevorzugt weniger als 50 mm vorgesehen sind. Dazu können die Düsen beispielsweise direkt an der Auftragsdüse befestigt sein.

In dieser Ausführung der Erfindung ist eine extrem kompakte Bauweise des Vorhangauftragswerks möglich.

Besonders vorteilhaft ist es, wenn die beiden Luftschilde, bzw. die Luftdüsen in gleichem Abstand zum Vorhang vorgesehen sind. Insbesondere können baugleiche Düsen verwendete werden.

Weiter ist es vorteilhaft, wenn die beiden Luftschilde symmetrisch sind, das heißt, dass insbesondere ihre Richtung und/oder ihre Luftgeschwindigkeit und/oder die Luftmenge gleich sind. somit kann beispielsweise verhindert werden, dass auch bei geringem Abstand der Luftdüsen zum Vorhang diese durch den Luftschild selbst gestört wird.

Vorteilhafte Luftgeschwindigkeiten für eine solche Ausführung können zwischen 5 m/s und 50 m/s, insbesondere zwischen 10 m/s und 15 m/s liegen.

Hinsichtlich des Verfahrens wird die Aufgabe gelöst durch ein Verfahren zum Auftragen eines flüssigen oder pastösen Auftragsmediums auf zumindest eine Oberfläche einer laufenden Materialbahn mittels eines Vorhang-Auftragswerks, wobei aus einer Auftragsdüse ein ein- oder mehrlagiger Vorhang unter Schwerkrafteinfluss und ggf. Einfluss weiterer Kräfte auf die Oberfläche der Materialbahn abgegeben wird, dadurch gekennzeichnet, dass von der laufenden Materialbahn mitgeführte Schleppluft mittels einer Abstreifvorrichtung vom Vorhang fern gehalten wird und zusätzlich mittels einer weiteren Sperrvorrichtung Luftströmungen der Umgebungsluft vom Vorhang ferngehalten werden.

Vorteilhafte Ausführungen des Verfahrens sind in den Unteransprüchen angegeben.

Für die im Verfahren vorgesehene weitere Sperrvorrichtung sind unter anderem alle vorgehend beschriebenen Sperrvorrichtungen geeignet. Als Auftragswerk sind insbesondere Auftragswerke gemäß einem Aspekt der Erfindung geeignet.

Eine vorteilhafte Ausführung des Verfahrens ist dadurch gekennzeichnet, dass durch die Auftragsdüse das Auftragsmedium mit einer Durchflussrate von weniger als 10 l/min*m, insbesondere von weniger als 6 l/min*m, besonders bevorzugt zwischen 2 l/min*m und 5 l/min*m aufgetragen wird. Hierdurch wird ein vergleichsweise dünner Vorhang erzeugt, welcher besonders leicht durch Luftbewegungen der Umgebungsluft beeinflusst werden kann. Hier ist die erfindungsgemäß vorgesehene weitere Sperrvorrichtung besonders vorteilhaft. Insbesondere auch dann, wenn die Fallhöhe des Vorhangs mehr als 100mm, mehr als 200 mm, oder auch 300mm und mehr beträgt.

In einer weiteren vorteilhaften Ausführung des Verfahrens kann vorgesehen sein, dass die Materialbahn mit einer Geschwindigkeit von zwischen 100 m/min und 800 m/min, insbesondere zwischen 200 m/min und 600 m/min bewegt wird. Um bei diesen Geschwindigkeiten auch geringe Auftragsmengen pro Flächeneinheit realisieren zu können, müssen die Zusammensetzung und/oder die Dicke des Vorhangs entsprechend angepasst werden, was den Vorhang auch wiederum anfälliger für Umgebungsluft macht.

Zur Bedeutung der Durchflussmenge sei auf die folgende Tabelle 1 verwiesen. Beispielhaft sind hie für eine Streichfarbe als Auftragsmedium mit einem typischen Feststoffgehalt von 63% die notwendigen Durchflussmengen in Anhängigkeit von der Produktionsgeschwindigkeit und dem gewünschten Strichgewicht angegeben.

**Tabelle 1 Durchflussmengen in l/min/m**

| Strichgewicht | 8 g/m² | 10 g/m² | 12 g/m² | 14 g/m² |
|---|---|---|---|---|
| Produktionsgeschw. | | | | |
| 200 m/min | 1,7 | 2,1 | 2,5 | 3,0 |
| 300 m/min | 2,5 | 3,2 | 3,8 | 4,4 |
| 400 m/min | 3,4 | 4,2 | 5,1 | 5,9 |
| 500 m/min | 4,2 | 5,3 | 6,3 | 7,4 |
| 600 m/min | 5,1 | 6,3 | 7,6 | 8,9 |

In Tabelle 1 ist deutlich erkennbar, dass es für einen breiten Bereich von Anwendungen sehr wichtig ist, einen Auftrag von niedrigen Durchflussmengen stabil realisieren zu können. Unter anderem für die in Tabelle 1 gezeigten Ausführungen ist die Erfindung sehr vorteilhaft, insbesondere, aber nicht ausschließlich in Kombination mit einer Höhe des Vorhangs von 100mm oder mehr.

Die hier gezeigten Strichgewichte zwischen 8 g/m² und 14 g/m² sind durchaus üblich. Jedoch können mit dem erfindungsgemäßen Verfahren bzw. der erfindungsgemäßen Vorrichtung auch Strichgewichte von bis zu 20 g/m² oder mehr realisiert werden.

Bei dem Auftragsmedium kann es sich beispielsweise um eine Streichfarbe zum Beschichten von Papier oder anderen Faserstoffbahnen handeln.

Das Auftragsmedium enthält üblicherweise einen gewissen Anteil von Feststoffen. Hierbei kann es sich z.B. im Falle von Streichfarben um CaCOs, Kaolin und/oder TiO₂ handeln, jedoch kommen auch andere Feststoffe zum Einsatz.

In einer besonders vorteilhaften Ausführung beträgt der Feststoffgehalt des Auftragsmediums zwischen 55% und 72%.

Vorteilhafterweise kann die Brookfield Viskosität (gemessen bei 100 U/min) des Auftragsmediums zwischen 100 mPas und 800 mPas, insbesondere zwischen 300 mPas und 600 mPas betragen.

Je nach Anwendung kann dabei auch vorgesehen sein, dass die für den Luftschild verwendete Luft aufbereitet wird. Die Aufbereitung kann beispielsweise ein Filtern und/oder entfeuchten und/oder erwärmen umfassen.

Weiterhin kann im Falle eines Luftschilds vorgesehen sein, dass die Geschwindigkeit der Luft des Luftschildes zwischen 15 m/s und 60 m/s beträgt.

Im Folgenden wird die Erfindung anhand schematischer, nicht maßstäblicher Figuren näher erläutert.
Figur 1 zeigt ein Vorhang-Auftragswerk gemäß einem nicht beanspruchten Aspekt der Erfindung
Figuren 2 und 2b zeigen jeweils ein Vorhang-Auftragswerk gemäß einem Aspekt der Erfindung.
Figur 3 zeigt ein Vorhang-Auftragswerk gemäß einem weiteren Aspekt der Erfindung.

Das in Figur 1 gezeigte Vorhang-Auftragswerk umfasst eine Auftragsdüse 1, aus der ein Vorhang 2 unter Einfluss der Schwerkraft auf eine Materialbahn 4, beispielsweise eine Papier- oder Kartonbahn aufgetragen wird. Die Materialbahn 4 wird dabei mittels eine Umlenkwalze 3 umgeleitet, dass ihr Verlauf unterhalb des Vorhangs 2 weitgehend waagerecht verläuft. Der Auftreffpunkt des Vorhangs ist hier in Laufrichtung der Materialbahn 4 betrachtet etwas hinter der Umlenkwalze 3. Die mit der Materialbahn 4 mitgeführte Schleppluft wird hier durch eine Abstreifvorrichtung 5 vom Vorhang 2 ferngehalten. Als geeignete Abstreifvorrichtungen 5 sind beispielsweise sogenannte Luftmesser (Air-cut) in der Industrie bekannt. Häufig reicht die Abstreifvorrichtung 5 bis kurz vor den Auftreffpunkt des Vorhangs.

In Figur 1 ist die erfindungsgemäße zumindest eine weitere Sperrvorrichtung 9, 9a, 9b in Form von zwei Platten 9a und 9b realisiert. Die beiden Platten 9a, 9b sind hier direkt an der Auftragsdüse befestig. Während es prinzipiell auch möglich ist, die Platten anderweitig zu befestigen, bietet die Befestigung direkt an der Auftragsdüse 1 den Vorteil, dass der Abstand der Platten 9a, 9b zum Vorhang 2 extrem gering ist. Abstände von weniger als 100mm, und sogar weniger als 50 mm sind hier realisierbar. Dies führt zu einer sehr kompakten Bauweise. Obendrein ist das Umfeld um die Auftragsdüse, beispielsweise die Umlenkwalze 3 oder die Abstreifvorrichtung 5 für Wartungsarbeiten und ähnliches während des Betriebs frei zugänglich, ohne dass der Vorhang 2 durch entstehende Bewegung der Umgebungsluft gestört wird.

In Figur 2 ist ein Vorhang-Auftragswerk gemäß einem weiteren Aspekt der Erfindung dargestellt. Hierbei ist die zumindest eine weitere Sperrvorrichtung 9, 9a, 9b durch einen Luftschild 9 realisiert. Aus einer Luftdüse 6, oder einer Düsenreihe 6 tritt die Luft zur Erzeugung des Luftschildes 9 aus. Die Strömungsrichtung der Luft, und damit die Ausrichtung des Luftschilds 9 kann dabei senkrecht nach oben gehen, oder auch leicht gegen diese Richtung geneigt sein. Vorteilhafterweise wird diese Neigung weg von der Auftragsdüse 1, und damit auch weg vom Vorhang 2 ausgerichtet werden, um eine Beeinflussung des Vorhangs 2 durch den Luftschild 9 zu vermeiden. Vorteilhafterweise kann sich der Luftschild 9 zumindest über die gesamte Breite des Vorhangs 2 in Maschinenquerrichtung erstrecken.

Bei der in Figur 2 gezeigten Ausführung ist die Luftdüse 6, bzw. Düsenreihe 6 direkt an der Abstreifvorrichtung 5 befestigt. Dies kann vorteilhaft sein, jedoch können je nach Situation auch andere Möglichkeiten der Befestigung möglich und sinnvoll sein.

Vorteilhafterweise kann der Abstand des Luftschilds zur Auftragsdüse weniger als 150cm, insbesondere weniger als 100cm, besonders bevorzugt weniger als 50 cm betragen. Bei Abständen von 80cm und weniger ist es beispielsweise möglich, dass das Bedienpersonal der Maschine durch den Luftschild 9 greifen, und an der Düse bzw. dem Vorhang Arbeiten wie z.B. Probennahme vornehmen kann.

Wie in Figur 2 gezeigt, wird üblicherweise auch nach dem Vorhang 2 eine weitere Umlenkvorrichtung wie z.B. eine Umlenkwalze 3a vorgesehen sein. Der Abstand dieser Umlenkvorrichtung 3a zum Vorhang 3 kann bei verschiedenen Installationen variieren.

Das in Figur 2b dargestellte Auftragswerk unterscheidet sich von dem aus Figur 2 dadurch, dass es eine zweite Sperrvorrichtung 9 umfasst, die nach dem Vorhang 2 bzw. der Auftragsdüse 1 vorgesehen ist. Diese zweite Sperrvorrichtung 9, ist ebenfalls durch einen Luftschild 9 realisiert. Aus einer Luftdüse 6, oder einer Düsenreihe 6 tritt die Luft zur Erzeugung des Luftschildes 9 aus. Die Strömungsrichtung der Luft, und damit die Ausrichtung des Luftschilds 9 kann dabei wie bei der ersten Sperrvorrichtung senkrecht nach oben gehen, oder auch leicht gegen diese Richtung geneigt sein. Vorteilhafterweise wird diese Neigung weg von der Auftragsdüse 1, und damit auch weg vom Vorhang 2 ausgerichtet werden, um eine Beeinflussung des Vorhangs 2 durch den Luftschild 9 zu vermeiden. Vorteilhafterweise kann sich der Luftschild 9 zumindest über die gesamte Breite des Vorhangs 2 in Maschinenquerrichtung erstrecken.

Für den Abstand dieser zweiten Sperrvorrichtung 9 vom Vorhang gilt dasselbe wie für die erste Sperrvorrichtung. Auch hier sind Abstände zwischen 80 cm und 50 cm sehr vorteilhaft. Aufgrund der jeweiligen baulichen Situation, wie z.B der Anordnung der Walzen 3a oder der Führung der Materialbahn 4 können aber auch größere oder kleinere Abstände gewählt werden.

In Figur 3 ist eine Ausführung gezeigt bei der die zumindest eine weitere Sperrvorrichtung zumindest zwei Luftdüsen zur Erzeugung jeweils eines Luftschilds umfasst. Dabei ist eine der Luftdüsen vor und eine weitere Luftdüse nach dem Vorhang vorgesehen. (Betrachtet in Laufrichtung der Materialbahn). Die Strömungsrichtung der Luft der zwei Luftschilde weist jeweils eine Komponente auf, die zu der Materialbahn hin weist.

Hierbei sind die beiden Luftdüsen vorteilhaft nahe am Vorhang angebracht, Der Abstand zum Vorhang kann weniger als 100mm, bevorzugt weniger als 50 mm betragen. In der Ausführung von Figur 3 sind die Düsen direkt an der Auftragsdüse befestigt. So ist eine extrem kompakte Bauweise des Vorhangauftragswerks möglich. Weiterhin sind die beiden Luftschilde, bzw. die Luftdüsen in gleichem Abstand zum Vorhang vorgesehen. Dafür können baugleiche Düsen verwendet werden.

Zudem sind die beiden Luftschilde symmetrisch sind, das heißt, dass insbesondere ihre Richtung und/oder ihre Luftgeschwindigkeit und/oder die Luftmenge gleich sind. Dadurch kann verhindert werden, dass auch bei geringem Abstand der Luftdüsen zum Vorhang diese durch den Luftschild selbst gestört wird.

Vorteilhafte Luftgeschwindigkeiten für eine solche Ausführung können zwischen 5 m/s und 50 m/s, insbesondere zwischen 10 m/s und 15 m/s liegen.

Auch wenn in den Figuren exemplarisch jeweils ein Vorhang-Auftragswerk dargestellt ist, welches einen einlagigen Vorhang aufträgt, ist die Erfindung nicht hierauf beschränkt. Ebenso können die bekannten Auftragsdüsen 1 für zwei oder mehrlagige Vorhänge 2 in einem erfindungsgemäßen Vorhang-Auftragswerk eingesetzt werden. Auch wenn in den Figuren die Auftragsdüse 1 exemplarisch in der schematischen Form einer sogenannten ,Slot-die' dargestellt ist, sind dargestellten Ausführungen jeweils auch mit andere Düsenarten, beispielsweise sogenannte ,Slot-dies', realisierbar.

## Patentansprüche

1. Vorhang-Auftragswerk zum Auftragen eines flüssigen oder pastösen Auftragsmediums auf zumindest eine Oberfläche einer laufenden Materialbahn (4), insbesondere einer Faserstoffbahn (4), wobei das Vorhang-Auftragswerk eine Auftragsdüse (1), insbesondere eine Schlitzdüse (1) umfasst, die geeignet ist, einen ein- oder mehrlagigen Vorhang (2) unter Schwerkrafteinfluss und ggf. Einfluss weiterer Kräfte auf die Oberfläche der Materialbahn (4) abzugeben und weiterhin eine Abstreifvorrichtung (5) umfasst, die geeignet ist, mit der Materialbahn (4) mitgeführte Schleppluft vom Vorhang (2) fern zu halten **dadurch gekennzeichnet, dass** zumindest eine weitere Sperrvorrichtung (9, 9a, 9b) vorgesehen ist, welche dazu geeignet ist, Luftbewegungen der Umgebungsluft vom Vorhang (2) fern zu halten, wobei die zumindest eine weitere die weitere Sperrvorrichtung (9, 9a, 9b) Mittel zur Erzeugung eines Luftschildes (9) aufweisen, umfassend eine oder mehrere Luftdüsen (6).

2. Vorhang-Auftragswerk nach Anspruch 1, **dadurch gekennzeichnet, dass** der Abstand der Öffnung der Auftragsdüse (1) von der Materialbahn (4) zumindest 100mm, bevorzugt zumindest 200 mm, besonders bevorzugt zumindest 300mm beträgt.

3. Vorhang-Auftragswerk nach einem der vorherigen Ansprüche, **dadurch gekennzeichnet, dass** die zumindest eine weitere Sperrvorrichtung (9, 9a, 9b) in Laufrichtung der Materialbahn (4) vor der Auftragsdüse (1) angeordnet ist.

4. Vorhang-Auftragswerk nach einem der vorherigen Ansprüche, **dadurch gekennzeichnet, dass** der Abstand der weiteren Sperrvorrichtung (9, 9a, 9b) zur Auftragsdüse (1) weniger als 150cm, insbesondere weniger als 100cm, besonders bevorzugt zwischen 80cm und 50 cm beträgt.

5. Vorhang-Auftragswerk nach einem der vorherigen Ansprüche, **dadurch gekennzeichnet, dass** die zumindest eine weitere Sperrvorrichtung (9, 9a, 9b) eine Platte (9a, 9b) umfasst, welche an oder in unmittelbarer Nähe der Auftragsdüse (1) befestigt ist, und sich im Wesentlichen parallel zum Vorhang (2) erstreckt.

6. Vorhang-Auftragswerk nach Anspruch 5, **dadurch gekennzeichnet, dass** die weitere Sperrvorrichtung (9, 9a, 9b) eine weitere Platte (9b) umfasst, welche an oder in unmittelbarer Nähe der der Auftragsdüse (1) befestigt ist, wobei die eine Platte (9a) in Laufrichtung der Materialbahn (4) vor dem Vorhang (2), und die weitere Platte (9b) in Laufrichtung der Materialbahn (4) nach dem Vorhang (2) angebracht ist.

7. Vorhang-Auftragswerk nach einem der Ansprüche 4 oder 5, **dadurch gekennzeichnet, dass** der Abstand der einen Platte (9a) und/oder der weiteren Platte (9b) zum Vorhang (2) weniger als 100mm, bevorzugt weniger als 50 mm beträgt.

8. Vorhang-Auftragswerk nach einem der vorherigen Ansprüche, **dadurch gekennzeichnet, dass** die Strömungsrichtung der Luft des Luftschildes (9) eine Komponente aufweist, die von der Auftragsdüse (1) weg weist und/oder eine Komponente aufweist, die von der Materialbahn (4) weg weist.

9. Vorhang-Auftragswerk nach einem der vorherigen Ansprüche, **dadurch gekennzeichnet, dass** die zumindest eine weitere Sperrvorrichtung (9, 9a, 9b) zumindest zwei Luftdüsen (6) zur Erzeugung jeweils eines Luftschilds (9) umfasst, wobei eine der Luftdüsen (6) vor und eine weitere Luftdüse (6) nach dem Vorhang (2) vorgesehen sind, und wobei die Strömungsrichtung der Luft der zumindest zwei Luftschilde (9) jeweils eine Komponente aufweist, die zu der Materialbahn hin weist.

10. Verfahren zum Auftragen eines flüssigen oder pastösen Auftragsmediums auf zumindest eine Oberfläche einer laufenden Materialbahn (4) mittels eines Vorhang-Auftragswerks, wobei aus einer Auftragsdüse (1) ein ein- oder mehrlagiger Vorhang (2) unter Schwerkrafteinfluss und ggf. Einfluss weiterer Kräfte auf die Oberfläche der Materialbahn (4) abgegeben wird, **dadurch gekennzeichnet, dass** von der laufenden Materialbahn (4) mitgeführte Schleppluft mittels einer Abstreifvorrichtung (5) vom Vorhang fern gehalten wird und zusätzlich mittels einer weiteren Sperrvorrichtung (9, 9a, 9b) Luftströmungen der Umgebungsluft vom Vorhang (2) ferngehalten werden, wobei die zumindest eine weitere die weitere Sperrvorrichtung (9, 9a, 9b) Mittel zur Erzeugung eines Luftschildes (9) aufweisen, umfassend eine oder mehrere Luftdüsen (6).

11. Verfahren nach Anspruch 10, **dadurch gekennzeichnet, dass** durch die Auftragsdüse (1) das Auftragsmedium mit einer Durchflussrate von weniger als 10 l/min*m, insbesondere von weniger als 6 l/min*m, besonders bevorzugt zwischen 2 l/min*m und 5 l/min*m aufgetragen wird.

12. Verfahren nach einem der Ansprüche 10 oder 11, **dadurch gekennzeichnet, dass** die Materialbahn (4) mit einer Geschwindigkeit von zwischen 100 m/min und 800 m/min, insbesondere zwischen 200 m/min und 600 m/min bewegt wird.

13. Verfahren nach einem der Ansprüche 10 bis 12, **dadurch gekennzeichnet, dass** das Auftragsmedium einen Feststoffgehalt zwischen 55% und 72% aufweist

14. Verfahren nach einem der Ansprüche 10 bis 13, **dadurch gekennzeichnet, dass** die Brookfield Viskosität des Auftragsmediums bei 100 U/min zwischen 100 mPas und 800 mPas, insbesondere zwischen 300 mPas und 600 mPas beträgt.

## Claims

1. Curtain applicator for applying a liquid or pasty application medium to at least one surface of a running material web (4), in particular a fibrous web (4), wherein the curtain applicator comprises an applicator nozzle (1), in particular a slotted nozzle (1), which under the effect of gravity and optionally the effect of further forces is suitable for dispensing a single-tier or multi-tier curtain (2) onto the surface of the material web (4) and furthermore comprises a wiping device (5) which is suitable for keeping entrained air carried by the material web (4) away from the curtain (2), **characterized in that** at least one further blocking device (9, 9a, 9b) which is suitable for keeping air movements of the ambient air away from the curtain (2) is provided, wherein the at least one further the further blocking device (9, 9a, 9b) comprise means, in particular one or a plurality of air nozzles (6), for generating an air shield (9).

2. Curtain applicator according to Claim 1, **characterized in that** the spacing of the opening of the applicator nozzle (1) from the material web (4) is at least 100 mm, preferably at least 200 mm, particularly preferably at least 300 mm.

3. Curtain applicator according to one of the preceding claims, **characterized in that** the at least one further blocking device (9, 9a, 9b) in the running direction of the material web (4) is disposed ahead of the applicator nozzle (1).

4. Curtain applicator according to one of the preceding claims, **characterized in that** the spacing of the further blocking device (9, 9a, 9b) from the applicator nozzle (1) is less than 150 cm, in particular less than 100 cm, particular preferably between 80 cm and 50 cm.

5. Curtain applicator according to one of the preceding claims, **characterized in that** the at least one further blocking device (9, 9a, 9b) comprises a plate (9a, 9b) which is fastened to, or in the immediate proximity of, the applicator nozzle (1) and extends so as to be substantially parallel to the curtain (2).

6. Curtain applicator according to Claim 5, **characterized in that** the further blocking device (9, 9a, 9b) comprises a further plate (9b) which is fastened to, or in the immediate proximity of, the applicator nozzle (1), wherein the one plate (9a) in the running direction of the material web (4) is attached ahead of the curtain (2), and the further plate (9b) in the running direction of the material web (4) is attached behind the curtain (2).

7. Curtain applicator according to one of Claims 4 or 5, **characterized in that** the spacing of the one plate (9a) and/or of the further plate (9b) from the curtain (2) is less than 100 mm, preferably less than 50 mm.

8. Curtain applicator according to one of the preceding claims, **characterized in that** the flow direction of the air of the air shield (9) has a component which points away from the applicator nozzle (1) and/or has a component which points away from the material web (4).

9. Curtain applicator according to one of the preceding claims, **characterized in that** the at least one further blocking device (9, 9a, 9b) comprises at least two air nozzles (6) for generating in each case one air shield (9), wherein one of the air nozzles (6) is provided ahead of the curtain (2) and one further air nozzle (6) is provided behind the curtain (2), and wherein the flow direction of the air of the at least two air shields (9) has in each case a component which points toward the material web.

10. Method for applying a liquid or pasty application medium to at least one surface of a running material web (4) by means of a curtain applicator, wherein under the effect of gravity and optionally under the effect of further forces a single-tier or multi-tier curtain (2) is dispensed from an applicator nozzle (1) onto the surface of the material web (4), **characterized in that** entrained air carried by the running material web (4) is kept away from the curtain by means of a wiping device (5), and additionally air flows of the ambient air are kept away from the curtain (2) by means of a further blocking device (9, 9a, 9b), wherein the at least one further the further blocking device (9, 9a, 9b) comprise means, in particular one or a plurality of air nozzles (6), for generating an air shield (9).

11. Method according to Claim 10, **characterized in that** the application medium is applied by the applicator nozzle (1) at a flow rate of less than 10 l/min*m, in particular of less than 6 l/min*m, particularly preferably between 2 l/min*m and 5 l/min*m.

12. Method according to one of Claims 10 or 11, **characterized in that** the material web (4) is moved at a speed between 100 m/min and 800 m/min, in particular between 200 m/min and 600 m/min.

13. Method according to one of Claims 10 to 12, **characterized in that** the application medium has a solids content between 55% and 72%.

14. Method according to one of Claims 10 to 13, **characterized in that** the Brookfield viscosity of the application medium at 100 rpm is between 100 mPas and 800 mPas, in particular between 300 mPas and 600 mPas.

## Revendications

1. Applicateur à rideau destiné à appliquer un milieu d'application liquide ou pâteux sur au moins une surface d'une bande de matière (4) en mouvement, en particulier une bande de matière fibreuse (4), l'applicateur à rideau comprenant une buse d'application (1), en particulier une buse à fente (1), qui est adaptée pour délivrer un rideau monocouche ou multicouche (2) sur la surface de la bande de matière (4) sous l'influence de la gravité et éventuellement l'influence d'autres forces et comprenant en outre un dispositif de dégagement (5) qui est adapté pour maintenir l'air traîné transporté avec la bande de matière (4) à l'écart du rideau (2), **caractérisé en ce qu'**au moins un dispositif de blocage supplémentaire (9, 9a, 9b) est prévu qui est adapté pour maintenir des mouvements d'air de l'air ambiant à l'écart du rideau (2), l'au moins un dispositif de blocage supplémentaire le supplémentaire (9, 9a, 9b) comporte des moyens pour générer un écran d'air (9), comprenant une ou plusieurs buses d'air (6).

2. Applicateur à rideau selon la revendication 1, **caractérisé en ce que** la distance entre l'ouverture de la buse d'application (1) et la bande de matière (4) est d'au moins 100 mm, de préférence d'au moins 200 mm, de manière particulièrement préférée d'au moins 300 mm.

3. Applicateur à rideau selon l'une des revendications précédentes, **caractérisé en ce que** l'au moins un dispositif de blocage supplémentaire (9, 9a, 9b) est disposé devant la buse d'application (1) dans le sens de défilement de la bande de matière (4).

4. Applicateur à rideau selon l'une des revendications précédentes, **caractérisé en ce que** la distance entre le dispositif de blocage supplémentaire (9, 9a, 9b) et la buse d'application (1) est inférieure à 150 cm, en particulier inférieure à 100 cm, de manière particulièrement préférée comprise entre 80 cm et 50 cm.

5. Applicateur à rideau selon l'une des revendications précédentes, **caractérisé en ce que** l'au moins un dispositif de blocage supplémentaire (9, 9a, 9b) comprend une plaque (9a, 9b) qui est fixée à la buse d'application (1) ou à proximité immédiate de celle-ci, et qui s'étend sensiblement parallèlement au rideau (2).

6. Applicateur à rideau selon la revendication 5, **caractérisé en ce que** le dispositif de blocage supplémentaire (9, 9a, 9b) comprend une plaque supplémentaire (9b) qui est fixée à la buse d'application (1) ou à proximité immédiate de de celle-ci, l'une (9a) des plaques étant montée devant le rideau (2) dans le sens de défilement de la bande de matière (4), et la plaque supplémentaire (9b) étant montée derrière le rideau (2) dans le sens de défilement de la bande de matière (4).

7. Applicateur à rideau selon l'une des revendications 4 ou 5, **caractérisé en ce que** la distance entre une plaque (9a) et/ou la plaque supplémentaire (9b) et le rideau (2) est inférieure à 100 mm, de préférence inférieure à 50 mm.

8. Applicateur à rideau selon l'une des revendications précédentes, **caractérisé en ce que** la direction d'écoulement de l'air de l'écran d'air (9) présente une composante qui est dirigée à l'opposé de la buse d'application (1) et/ou présente une composante qui est dirigée à l'opposé de la bande de matière (4).

9. Applicateur à rideau selon l'une des revendications précédentes, **caractérisé en ce que** l'au moins un dispositif de blocage supplémentaire (9, 9a, 9b) comprend au moins deux buses d'air (6) générant chacune un écran d'air (9), une des buses d'air (6) étant prévue avant le rideau (2) et une buse d'air supplémentaire (6) étant prévue après le rideau (2), et la direction d'écoulement de l'air des au moins deux écrans d'air (9) présentant une composante qui est dirigée vers la bande de matière.

10. Procédé d'application d'un milieu d'application liquide ou pâteux sur au moins une surface d'une bande de matière (4) en mouvement au moyen d'un applicateur à rideau, un rideau monocouche ou multicouche (2) étant distribué à partir d'une buse d'application (1) sur la surface de la bande de matière (4) sous l'influence de la gravité et éventuellement sous l'influence d'autres forces, **caractérisé en ce que** l'air entraîné par la bande de matière (4) en mouvement est maintenu à l'écart du rideau au moyen d'un dispositif de dégagement (5) et des écoulements d'air de l'air ambiant étant maintenus à l'écart du rideau (2) au moyen d'un dispositif de blocage supplémentaire (9, 9a, 9b), l'au moins un dispositif de blocage supplémentaire le supplémentaire (9, 9a, 9b) comportant des moyens destinés à générer un écran d'air (9), comprenant une ou plusieurs buses d'air (6).

11. Procédé selon la revendication 10, **caractérisé en ce que** le milieu d'application est appliqué par la buse d'application (1) avec un débit inférieur à 10 l/min*m, notamment inférieur à 6 l/min*m, de manière particulièrement préférée entre 2 l/min*m et 5 l/min*m.

12. Procédé selon l'une des revendications 10 ou 11, **caractérisé en ce que** la bande de matière (4) est déplacée à une vitesse comprise entre 100 m/min et 800 m/min, notamment entre 200 m/min et 600 m/min.

13. Procédé selon l'une des revendications 10 à 12, **caractérisé en ce que** le milieu d'application a une teneur en matières solides comprise entre 55 % et 72 %

14. Procédé selon l'une des revendications 10 à 13, **caractérisé en ce que** la viscosité Brookfield du milieu d'application à 100 tr/min est comprise entre 100 mPas et 800 mPas, notamment entre 300 mPas et 600 mPas.
